# FASCICULE DE BREVET EUROPEEN

(11) **EP 1 013 185 B1**
(45) Date de publication et mention de la délivrance du brevet: **01.09.2004**
(21) Numéro de dépôt: 99122211.8
(22) Date de dépôt: 06.11.1999
(51) Int. Cl.: A43B 5/04

(54) **Chaussure de sport**
Sportschuh
Sports boot

(30) Priorité: 23.12.1998 FR 9816516
(43) Date de publication de la demande: 28.06.2000
(73) Titulaire: SALOMON S.A., 74370 Metz-Tessy (FR)
(72) Inventeur: Basso, Fabio, Asolo 31011 (TV) (IT); Borsot, Bruno, Victorio Veneto 31029 (TV) (IT)

(56) Documents cités:
- EP-A- 0 753 267
- EP-A- 0 753 270
- WO-A-97/45033
- FR-A- 2 752 685
- FR-A- 2 765 778

## Description

La présente invention a pour objet un élément de renfort pour une chaussure de sport et notamment sport de glisse tel que le surf des neige.

Dans de tels sports et notamment de surf des neige, ou snowboard, la chaussure qui assure la liaison du pied et de la jambe de l'utilisateur à l'engin de glisse, doit concilier des exigences de souplesse pour des buts de confort et de flexion dans certaines directions, mais également de rigidité dans d'autres directions pour limiter la flexion de la jambe dans lesdites directions, assurer une tenue suffisante de la cheville et du bas de jambe de l'utilisateur.

En ce qui concerne le surf des neige, les fonctions support, limitation de flexion sont généralement assurées par le système de fixation de la chaussure et la planche de surf, qui est constitué d'éléments rigides en forme de coque enveloppant plus ou moins la chaussure.

Ce type de fixation permet donc de conserver des chaussures très souples.

Par ailleurs, ces chaussures sont généralement constituées d'une chaussure, ou botte externe, comportant une semelle externe et une tige externe, et d'un chausson interne, c'est-à-dire d'une enveloppe extrêmement souple couvrant complètement le pied et le bas de jambe et destinée à procurer le confort nécessaire.

Ces chaussons internes présentent l'inconvénient de s'affaisser au cours de leur utilisation du fait de la souplesse des matériaux les constituant et des sollicitations répétées dont ils sont l'objet, notamment lors du serrage de la chaussure et de la fixation. Diverses solutions ont été proposées pour remédier à ces inconvénients.

Ainsi, il est commercialisé sous la dénomination commerciale Dakine un renfort plastique talon associé à une sangle de serrage cou de pied, destiné à être inséré dans une chaussure de surf entre le chausson interne et la tige externe afin de rigidifier la zone du talon et éviter l'affaissement du chausson provoqué par le serrage sur le dessus du chausson.

Un tel renfort permet certes de résoudre un problème ponctuel d'affaissement du chausson au niveau du talon, mais ne résout pas les autres problèmes mentionnés ci-avant.

Le WO 97/45033 prévoit un dispositif de renforcement pour chaussure de ski ou de surf des neige ayant sensiblement un profil en forme de L et destiné à être inséré dans la chaussure de façon à s'étendre de façon continue sous la plante des pieds et à l'arrière du bas de jambe.

Un tel dispositif permet certes d'augmenter la rigidité d'avant en arrière de la chaussure mais ne résout pas les autres problèmes évoqués ci-avant.

Le document EP-A-0 753 267 décrit les charactéristiques techniques de la préambule de la revendication 1.

Il ne permet notamment aucun maintien en direction transversale, et ne résout pas le problème d'affaissement du chausson. Un autre problème, que l'on rencontre notamment en snowboard, mais qui peut également se trouver dans d'autres sports de glisse est que selon les pratiques, half pipe, freeride, freestyle, exercées, l'utilisateur souhaite avoir des rigidités différentes de la chaussure à la fois en terme de direction et d'intensité.

Le but de la présente invention est de remédier à ces inconvénients et de fournir un élément de renfort perfectionné permettant notamment de résoudre les problèmes d'affaissement du chausson et/ou de fournir une rigidité/résistance à la flexion améliorées dans des directions privilégiées.

Un autre but de la présente invention est également de permettre une adaptation facile d'une chaussure de sport de glisse et notamment de snowboard aux différents types de pratique.

Ce but est atteint par l'élément de renfort selon l'invention qui est du type comprenant une chaussure externe et un chausson interne, la chaussure externe comportant une semelle externe et une tige externe, le chausson interne comportant une enveloppe chaussante couvrant le pied et la jambe, le renfort comportant une partie basse formant contrefort talon et munie d'une sangle de serrage afin d'éviter l'affaissement de la tige et de maintenir le talon en place, par le fait que le renfort comporte également une partie haute s'étendant vers le haut depuis la partie basse et comportant une paroi dorsale et deux parois latérales entourant le bas de jambe.

En effet, un tel élément de renfort participe au maintien latéral du bas de jambe de l'utilisateur et tout en évitant l'affaissement du chausson notamment dans la zone talon.

Selon un mode de réalisation préféré, chacune des parois latérales est munie sur son bord avant de moyens de liaison au chausson. Une telle construction permet en effet d'augmenter la raideur de l'ensemble chausson/chaussure dans la direction longitudinale, -aussi bien vers l'avant que vers l'arrière- , par la solidarisation élément de renfort/chausson obtenue.

De toute façon l'invention sera mieux comprise et d'autres caractéristiques de celle-ci seront mises en évidence à l'aide de la description qui va suivre en référence au dessin schématique annexé en illustrant à titre d'exemples non limitatifs plusieurs modes de réalisation et dans lesquels :
- la figure 1 est une vue en perspective avec arraché partiel d'une chaussure incorporant un chausson et un élément de renfort,
- la figure 2 est une vue en perspective d'un chausson et d'un élément de renfort avant assemblage,
- la figure 3 est une vue similaire à la figure 2 d'un chausson et d'un élément de renfort après assemblage,
- la figure 4 est une vue similaire à la figure 2 montrant la mise en oeuvre de l'invention avec un chausson de type différent,
- la figure 5 est une vue similaire à la figure 3 de l'ensemble chausson/élément de renfort de la figure 4,
- la figure 6 est une vue similaire à la figure 1 montrant un autre exemple d'application de l'invention.

La figure 1 montre une chaussure incorporant l'élément de renfort selon l'invention. Cette chaussure se compose d'une chaussure externe 10, de type botte, d'un chausson interne 20 et d'un élément de renfort 30.

La chaussure externe 10 est constituée d'une tige externe 11 et d'une semelle externe 12. La tige externe 11 est une tige haute qui monte au-dessus de la cheville et enveloppe le bas de jambe de l'utilisateur. Elle est munie à l'avant d'une ouverture longitudinale 13 destinée à permettre la mise en place/enlèvement du pied et munie de moyens de fermeture tels qu'un laçage 14.

La tige externe 11 est de préférence en un matériau souple tel que cuir/textile épais, présentant néanmoins des qualités de résistance à l'abrasion et à l'usure et une certaine tenue mécanique.

Comme le montrent notamment les figures 2 et 3, le chausson intérieur 20 est constitué d'une enveloppe chaussante comportant une partie basse 21 couvrant le pied et une partie haute 22 couvrant le bas de jambe, ces deux parties étant reliées de façon continue. A l'avant, le chausson 20 comporte par ailleurs une ouverture longitudinale 23 pour l'introduction du pied, à laquelle est associé un système de serrage 24 par laçage constitué d'une série de passants 25 fixés de chaque côté des bords de l'ouverture longitudinale 23, et recevant un lacet 26.

Selon un mode de réalisation préféré, quoique non obligatoire, un bloqueur de lacet 27 est associé à l'extrémité du lacet 26.

Bien entendu, un laçage traditionnel, sans bloqueur 27, peut également être envisagé, de même que d'autres moyens de serrage, -par exemple de type autoagrippant-, sans que l'on sorte pour autant du cadre de la présente invention.

Le chausson 20 est réalisé en tout matériau procurant la souplesse et le confort souhaité et notamment en mousse PU, PE,...etc.

L'élément de renfort 30 comporte une partie basse 40 formant contrefort talon et une partie haute 50.

La partie basse 40 comporte deux parois latérales 41 reliées par une partie semelle 42 destinée à être placée sous la partie pied 21 du chausson 20 et une ceinture arrière 43 entourant le dessus du talon et reliant les deux parois latérales 41 par l'arrière.

Chaque paroi latérale 41 s'étend verticalement le long du pied d'un utilisateur depuis sa zone plantaire jusqu'à sa zone cou de pied.

Les deux parois 41 sont munies, au niveau de leur bord supérieur 45, de moyens d'accrochage, en l'occurrence un système de sangles 44 autoagrippantes, qui s'étendent dans la zone du cou de pied de l'utilisateur et permettent un serrage autour du pied par rapprochement relatif des bords 45 de ces parois.

On notera que la zone de la partie basse 40 correspondant au talon proprement dit comporte un évidemment 46 pour plus de confort.

La partie haute 50 du contrefort comporte deux parois latérales 51 s'étendant verticalement depuis l'évidement 46 et la ceinture arrière 43, de façon à entourer et soutenir le bas de jambe de l'utilisateur. Les deux parois latérales 51 sont reliées à l'arrière par une paroi dorsale 52.

Chacune des parois latérales 51 comporte sur son bord avant des moyens de liaison au chausson 20 constitués en l'occurrence par des moyens de passage du lacet 26 du chausson 20, à savoir des passants 55.

Ces passants 55 peuvent ainsi coopérer en serrage avec le lacet 26 du chausson, celui-ci passant alternativement sur les passants 25 du chausson et ceux 55 de l'élément de renfort 30.

De cette manière, la partie haute 50 du renfort 30 participe non seulement à un maintien latéral, c'est-à-dire en direction transversale, de la cheville et du bas de jambe, mais fournit également, du fait de sa participation au serrage du chausson, une résistance à une flexion, aussi bien vers l'avant que vers l'arrière, de la jambe.

La partie haute 50 permet donc également de moduler la raideur, en flexion avant/arrière, de la chaussure, ainsi que de fournir un appui arrière.

En effet, en l'absence de l'élément de renfort 30 la chaussure peut être très souple, tandis que l'adjonction de cet élément de renfort permet de raidir celle-ci aussi bien en direction transversale, qu'en direction longitudinale.

Selon le mode de surf pratiqué, différents éléments de renfort 30, avec des raideurs variées aussi bien en direction longitudinale que transversale, pourront être prévus pour adapter la raideur de la chaussure au type de pratique. Dans tous les cas la raideur de l'élément de renfort 30 sera supérieure à celle du chausson 20 dans au moins une direction longitudinale ou transversale.

On notera également que la partie dorsale 52 est de préférence munie de fentes latérales verticales 54 à sa partie supérieure 53 de façon à fournir un appui arrière progressif.

Les figures 4 à 5 montrent l'application du renfort selon l'invention à une chaussure de surf du même type que celle des figures 1 à 3, les éléments similaires ou équivalents étant désignés par les mêmes références, la seule différence résidant dans le fait que le chausson interne 20 est du type injecté avec ouverture latérale et dépourvu de moyens de laçage.

Dans ce cas, l'élément de renfort 30 comporte outre les passants 55, un lacet 56, auquel est associé un bloqueur de lacet 57. Cette disposition permet de serrer l'élément de renfort 30 sur le chausson 20, même en l'absence de moyens de serrage sur ce dernier, et de conserver les fonctions de raidissement vers l'avant et vers l'arrière et d'appui arrière évoquées précédemment.

Dans les deux modes de réalisation décrits, le système de laçage est un système de laçage rapide avec lacet, respectivement 26, 56, bloqueur de lacet, respectivement 27, 57. Dans ce cas, la désolidarisation de l'élément de renfort 30 relativement au chausson par desserrage peut être obtenue très facilement et rapidement en débloquant le bloqueur respectivement 56, 57, et en le remontant le long du lacet respectivement 26, 27, ce qui permet alors d'assouplir considérablement le haut de la chaussure, et de lui rendre sa flexibilité avant/arrière pour une marche à pied plus confortable et facile.

Bien entendu, d'autres moyens de serrage pourraient être prévus sans que l'on sorte pour autant du cadre de la présente invention. On peut notamment envisager un serrage par lacet normal, c'est-à-dire sans bloqueur de lacet, ou tout autre mode de serrage, par exemple par moyens autoagrippants, câbles,...etc.

Selon un dernier mode de réalisation avantageux représenté à la figure 6 dans lequel les éléments similaires ou équivalents sont désignés par les mêmes références augmentées de 100, le renfort 130 peut être prévu de façon à être disposé à l'extérieur de la chaussure externe 110, c'est-à-dire entre celle-ci et le dispositif de fixation 100. Dans ce cas, le renfort 130 pourra également comporter des passants 155 apte à coopérer avec des moyens de laçage 114 de la chaussure externe 110 pour une participation au serrage de la chaussure.

Bien entendu, la présente invention n'est pas limitée aux exemples de réalisation décrits ci-avant à titre d'exemples non limitatifs mais englobe tous les modes de réalisation similaires ou équivalents. Elle n'est notamment pas limitée à une application à une chaussure de snowboard, mais s'étend à tout type de chaussure de sport, et notamment sport de glisse tel que ski, patin à roulette, patin à glace,...etc., pour laquelle on cherche à remédier aux différents problèmes et notamment à faire varier facilement la raideur de la tige de la chaussure en direction longitudinale et/ou transversale en fonction du type de pratique recherché.

## Revendications

1. Elément de renfort (30, 130) amovible pour chaussure de sport, notamment chaussure de surf des neige, du type comprenant une chaussure externe (10, 110) et un chausson interne (20), la chaussure externe (10, 110) comportant une semelle externe (12) et une tige externe (11), le chausson interne (20) comportant une enveloppe chaussante couvrant le pied et la jambe, l'élément de renfort (30) comportant une partie basse (40) formant contrefort talon et munie de moyens de serrage (44) exerçant un effort de serrage au niveau du cou de pied et comportant une partie haute (50) s'étendant verticalement vers le haut depuis la partie basse (40) **caractérisé en ce que** le renfort (30, 130) comporte également une paroi dorsale (52) et deux parois latérales (51) entourant le bas de jambe.

2. Elément de renfort selon la revendication 1, **caractérisé en ce que** chacune des parois latérales est munie sur son bord avant de moyens de liaison (55, 56, 155) au chausson (20) respectivement à la chaussure (10).

3. Elément de renfort selon la revendication 2, **caractérisé en ce que** le chausson interne (20) respectivement la chaussure (110) est muni de moyens de serrage par laçage respectivement (25, 26, 114) et **en ce que** les moyens de liaison (55, 155) sont constitués par des passants (55, 155) apte à recevoir le lacet (26) du chausson (20) respectivement de la chaussure (10).

4. Elément de renfort selon la revendication 2, **caractérisé en ce que** les moyens de liaison (55, 56) sont constitués par un système de passants (55)-lacet (56).

5. Elément de renfort selon l'une des revendications 3 ou 4, **caractérisé en ce qu'**un bloqueur de lacet (25, 57) est associé au système de laçage respectivement (25, 26 ; 55,56).

6. Elément de renfort selon l'une des revendications 1 à 5, **caractérisé en ce que** l'élément de renfort (30) a une raideur supérieure à celle du chausson (20) dans au moins une direction transversale ou longitudinale.

7. Elément de renfort selon la revendication 6, **caractérisé en ce que** l'élément de renfort (30) a une raideur variable en fonction du type de pratique souhaitée.

8. Elément de renfort selon l'une des revendications 1 à 7, **caractérisé en ce que** l'élément de renfort (30) est inséré entre la chaussure externe (10) et le chausson interne (20).

9. Elément de renfort selon l'une des revendications 1 à 7, **caractérisé en ce que** l'élément de renfort (130) est disposé à l'extérieur de la chaussure externe (10).

10. Chaussure incorporant un élément de renfort selon l'une quelconque des revendications 1 à 9.

## Patentansprüche

1. Abnehmbares Verstärkungselement (30, 130) für einen Sportschuh, insbesondere einen Snowboard-Schuh von dem Typ, welcher einen äußeren Schuh (10, 110) aufweist und einen inneren Innenschuh (20), wobei der äußere Schuh (10, 110) eine äußere Sohle (12) und einen äußeren Schaft (11) aufweist, wobei der innere Innenschuh (20) eine anziehende Hülle aufweist, welche den Fuß und das Bein des Benutzers bedeckt, wobei das Verstärkungselement (30) einen unteren Teil (40) aufweist, welcher die Fersenhinterkappe bildet und mit Spannmitteln (44) ausgestattet ist, welche eine Spannkraft auf Höhe des Spanns des Fußes ausüben, und einen oberen Teil (50) aufweist, der sich vertikal in Richtung nach oben ausgehend vom unteren Teil (40) erstreckt,
**dadurch gekennzeichnet, dass**
die Verstärkung (30, 130) ebenso eine Rückwand (52) und zwei seitliche Wände (51) aufweist, welche das untere Teil des Beines umgeben.

2. Verstärkungselement gemäß Anspruch 1, **dadurch gekennzeichnet, dass** jede der seitlichen Wände an ihrem vorderen Rand mit Verbindungsmitteln (55, 56, 155) am Innenschuh (20) jeweils mit dem Schuh (10) ausgestattet ist.

3. Verstärkungselement gemäß Anspruch 2, **dadurch gekennzeichnet, dass** der innere Innenschuh (20) bzw. der Schuh (110) mit Spannmitteln durch Schnürung jeweils (25, 26, 114) ausgestattet ist und dass die Verbindungsmittel (55, 155) aus Durchgangsvorrichtungen (55, 155) gebildet sind, welche fähig sind, den Schnürsenkel (26) des Innenschuhs (20) bzw. des Schuhs (10) aufzunehmen.

4. Verstärkungselement gemäß Anspruch 2, **dadurch gekennzeichnet, dass** die Verbindungsmittel (55, 56) aus einem System von Durchgangsvorrichtungen (55) / Schnürsenkeln (56) gebildet sind.

5. Verstärkungselement gemäß einem der Ansprüche 3 oder 4, **dadurch gekennzeichnet, dass** ein Schnürsenkelblockierer (25, 57) dem Schnürsystem jeweils (25, 26; 55, 56) hinzugefügt ist.

6. Verstärkungselement gemäß einem der Ansprüche 1 bis 5, **dadurch gekennzeichnet, dass** das Verstärkungselement (30) eine höhere Steifigkeit als diejenige des Innenschuhs (20) in mindestens einer transversalen oder longitudinalen Richtung aufweist.

7. Verstärkungselement gemäß Anspruch 6, **dadurch gekennzeichnet, dass** das Verstärkungselement (30) eine variable Steifigkeit in Abhängigkeit von der Art der gewünschten Ausübung (bzw. Praxis) aufweist.

8. Verstärkungselement gemäß einem der Ansprüche 1 bis 7, **dadurch gekennzeichnet, dass** das Verstärkungselement (30) zwischen den äußeren Schuh (10) und den inneren Innenschuh (20) eingefügt ist.

9. Verstärkungselement gemäß einem der Ansprüche 1 bis 7, **dadurch gekennzeichnet, dass** das Verstärkungselement (130) an der Außenseite des äußeren Schuhs (10) angeordnet ist.

10. Schuh, welcher ein Verstärkungselement gemäß irgendeinem der Ansprüche 1 bis 9 einschließt.

## Claims

1. Removable reinforcing element (30, 130) for a sports boot, particularly a snowboarding boot, of the type comprising an outer boot (10, 110) and an inner liner (20), the outer boot (10, 110) comprising an external sole (12) and an external upper (11), the inner liner (20) comprising a close-fitting envelope covering the foot and the leg, the reinforcing element (30) comprising a bottom part (40) forming a heel stiffener and equipped with tightening means (44) exerting a tightening force at the level of the instep, and comprising a top part (50) extending vertically upward from the bottom part (40), **characterized in that** the reinforcement (30, 130) also comprises a dorsal wall (52) and two lateral walls (51) surrounding the lower leg.

2. Reinforcing element according to claim 1, **characterized in that** each of the lateral walls is equipped on its front edge with means (55, 56, 155) for connecting to the liner (20), respectively to the boot (10).

3. Reinforcing element according to claim 2, **characterized in that** the inner liner (20), respectively the boot (110), is equipped with means for tightening by lacing (25, 26, 114), respectively, and **in that** the connecting means (55, 155) are constituted by keepers (55, 155) capable of receiving the lace (26) of the liner (20), respectively of the boot (10).

4. Reinforcing element according to claim 2, **characterized in that** the connecting means (55, 56) are constituted by a keeper (55)/lace (56) system.

5. Reinforcing element according to one of claims 3 or 4, **characterized in that** a lace grip (25, 57) is associated with the lacing system (25, 26; 55, 56), respectively.

6. Reinforcing element according to one of claims I through 5, **characterized in that** the reinforcing element (30) has a stiffness greater than that of the liner (20) in at least a transverse or longitudinal direction.

7. Reinforcing element according to claim 6, **characterized in that** the reinforcing element (30) has a stiffness that is variable as a function of the desired type of practice.

8. Reinforcing element according to one of claims 1 through 7, **characterized in that** the reinforcing element (30) is inserted between the outer boot (10) and the inner liner (20).

9. Reinforcing element according to one of claims 1 through 7, **characterized in that** the reinforcing element (130) is arranged outside the outer boot (10).

10. Boot incorporating a reinforcing element according to any of claims I through 9.
